# EUROPÄISCHE PATENTSCHRIFT

(11) **EP 3 681 836 B1**
(45) Veröffentlichungstag und Bekanntmachung des Hinweises auf die Patenterteilung: **23.06.2021**
(21) Anmeldenummer: 18762878.9
(22) Anmeldetag: 11.09.2018
(51) Int. Cl.: B66B 9/187, B66B 19/00

(54) **INSTALLATIONSEINRICHTUNG FÜR EINE VERWENDUNG IN EINEM AUFZUGSCHACHT**
INSTALLATION DEVICE FOR USE IN AN ELEVATOR SHAFT
DISPOSITIF D'INSTALLATION POUR UNE UTLISATION DANS UNE CAGE D'ASCENSEUR

(30) Priorität: 13.09.2017 EP 17190944
(43) Veröffentlichungstag der Anmeldung: 22.07.2020
(73) Patentinhaber: Inventio AG, 6052 Hergiswil (CH)
(72) Erfinder: CAMBRUZZI, Andrea, 8057 Zürich (CH); OLCZYK, Eliza, 6003 Luzern (CH); BÜTLER, Erich, 6030 Ebikon (CH); BITZI, Raphael, 6030 Ebikon (CH); ZIMMERLI, Philipp, 4624 Härkingen (CH)
(86) Internationale Anmeldenummer: PCT/EP2018/074356
(87) Internationale Veröffentlichungsnummer: WO 2019/052970

(56) Entgegenhaltungen:
- EP-A1- 2 636 629
- JP-A- 2011 225 336
- US-B2- 8 646 224

## Beschreibung

Die Erfindung betrifft eine Installationseinrichtung für eine Verwendung in einem Aufzugschacht gemäss dem Oberbegriff des Anspruchs 1.

Die US 8,646,224 B2 beschreibt eine Installationseinrichtung für eine Verwendung in einem Aufzugschacht, welche einen Träger mit einem ersten und einem zweiten Trägerende aufweist. Am ersten Trägerende ist ein Abstützelement schwenkbar angeordnet, über das sich der Träger in einer Installationsposition der Installationseinrichtung an einer Schwelle einer Türöffnung des Aufzugschachts abstützen kann. Über das zweite Trägerende stützt sich der Träger in der Installationsposition der Installationseinrichtung an einer der genannten Türöffnung des Aufzugschachts gegenüberliegenden Schachtwand ab. Die Länge des Trägers ist dabei grösser als der Abstand zwischen Schachtwand und Schwelle der Türöffnung, so dass der Träger in der Installationsposition gegenüber der Horizontalen geneigt im Aufzugschacht angeordnet ist. Die Installationsvorrichtung verfügt über Öffnungen, an denen über ein Seil eine Verlagerungsvorrichtung beispielsweise in Form einer elektrischen Winde angehängt werden kann. Die Verlagerungsvorrichtung hängt damit immer unterhalb des Trägers und damit unterhalb den genannten Öffnungen nach unten in den Aufzugschacht.

Die EP 2636629 A1 und die JP 2011225336 A beschreiben ebenfalls Installationseinrichtungen für eine Verwendung in einem Aufzugschacht.

Um die Installationseinrichtung in die Installationsposition zu bringen, wird sie von einer oberhalb der Türöffnung, beispielsweise in einem Schachtkopf des Aufzugsschachts fixierten Verlagerungseinrichtung innerhalb des Aufzugschachts so weit nach oben gezogen, bis das Abstützelement an der Schwelle der Türöffnung beispielsweise mit Schrauben fixiert werden kann. Anschliessend kann die Installationseinrichtung so weit in Richtung der der Türöffnung gegenüberliegenden Schachtwand verschwenkt werden, bis sie sich an der Schachtwand abstützen kann und damit die Installationsposition erreicht hat. Beim nach oben Ziehen der Installationseinrichtung ist noch keine Verlagerungsvorrichtung an der Installationseinrichtung angeordnet. Die Verlagerungsvorrichtung wird erst nach dem Fixieren an der Schwelle der Türöffnung an der Installationseinrichtung angebracht, so dass diese Arbeiten innerhalb des Aufzugschachts stattfinden müssen. Dazu kann beispielsweise wieder die Verlagerungseinrichtung benutzt werden, mit der die Installationseinrichtung im Aufzugschacht hochgezogen wird.

Demgegenüber ist es insbesondere die Aufgabe der Erfindung, eine Installationseinrichtung, welche einfach und insbesondere sicher in eine Installationsposition gebracht werden kann vorzuschlagen. Erfindungsgemäss wird diese Aufgabe mit einer Installationseinrichtung mit den Merkmalen des Anspruchs 1 gelöst.

Die erfindungsgemässe Installationseinrichtung für eine Verwendung in einem Aufzugschacht verfügt über einen ersten Träger, welcher ein erstes Trägerende und ein zweites Trägerende aufweist, ein Abstützelement, welches am ersten Trägerende schwenkbar angeordnet ist und eine Aufnahmevorrichtung zur Aufnahme einer Verlagerungsvorrichtung, mittels welcher Installationsmaterial im Aufzugschacht verlagert werden kann. Das Abstützelement ist so ausgeführt und angeordnet, dass sich der erste Träger in einer Installationsposition der Installationseinrichtung über das Abstützelement im Bereich einer Türöffnung, insbesondere an einer Schwelle einer Türöffnung des Aufzugschachts abstützen kann. Das zweite Trägerende ist so ausgeführt, dass sich der erste Träger in der Installationsposition der Installationseinrichtung über das zweite Trägerende an einer der genannten Türöffnung des Aufzugschachts gegenüberliegenden Schachtwand zumindest mittelbar abstützen kann. Die Aufnahmevorrichtung zur Aufnahme der Verlagerungsvorrichtung ist so ausgeführt und in der Installationsposition der Installationseinrichtung so an einer Oberseite der Installationseinrichtung angeordnet, dass sich eine von der Aufnahmevorrichtung aufgenommene Verlagerungsvorrichtung in der Installationsposition der Installationseinrichtung von oben auf der Aufnahmevorrichtung abstützt. Die Aufnahmevorrichtung ist insbesondere im Bereich des ersten Trägerendes angeordnet. Erfindungsgemäss weist die Installationseinrichtung eine Umlenkrolle auf, welche so ausgeführt und angeordnet ist, dass sie ein Tragmittel einer von der Aufnahmevorrichtung aufgenommenen Verlagerungsvorrichtung umlenken kann. Die Position des Tragmittels im Aufzugschacht wird damit durch die Position der Umlenkrolle festgelegt. Somit kann die Position der Verlagerungsvorrichtung weitgehend unabhängig von einer Position des Tragmittels im Aufzugschacht gewählt werden. Insbesondere kann die Verlagerungsvorrichtung damit im Bereich des ersten Endes des Trägers angeordnet sein, ohne dass das Tragmittel auch direkt entlang einer Schachtwand des Aufzugschachts verläuft.

Die Umlenkrolle ist in der Installationsposition der Installationseinrichtung insbesondere ungefähr in der Mitte des Aufzugschachts angeordnet. Die Umlenkung erfolgt damit insbesondere so, dass das Tragmittel ungefähr mittig im Aufzugschacht senkrecht nach unten umgelenkt wird.

Die erfindungsgemässe Ausführung und Anordnung der Aufnahmevorrichtung ermöglicht es, in der Installationsposition der Installationseinrichtung die Verlagerungsvorrichtung von dem der Türöffnung zugeordneten Stockwerk aus von oben auf der Aufnahmevorrichtung anzuordnen. Die Verlagerungsvorrichtung kann insbesondere zuerst im Bereich des ersten Endes des Trägers auf der Aufnahmevorrichtung aufgesetzt und dann über die Aufnahmevorrichtung und ggf. den ersten Träger an ihre korrekte Position geschoben werden. Die Anordnung der Verlagerungsvorrichtung kann damit vom Stockwerk und somit von ausserhalb des Aufzugschachts aus erfolgen. Es ist damit nicht notwendig, dass sich dafür ein Monteur in den Aufzugschacht begeben muss, was immer mit einer gewissen Gefahr verbunden ist. Darüber hinaus muss keine weitere Verlagerungseinrichtung im Aufzugschacht vorgesehen werden, mittels welcher die für die Installationseinrichtung vorgesehene Verlagerungsvorrichtung im Aufzugschacht verlagert werden kann.

Die für die Installationseinrichtung vorgesehene Verlagerungsvorrichtung ist insbesondere als eine elektrische Winde ausgeführt, die von einer Steuerungseinrichtung angesteuert werden kann. Die Verlagerungsvorrichtung wirkt mit einem Tragmittel zusammen, das beispielsweise als ein Seil, ein Riemen oder eine Kette ausgeführt sein kann. In einem montierten Zustand der Installationseinrichtung in einem Aufzugschacht verläuft das Tragmittel von der Verlagerungsvorrichtung im Aufzugschacht nach unten. Die Verlagerungsvorrichtung ist kein notwendiger, sondern nur ein optionaler Bestandteil der erfindungsgemässen Installationseinrichtung.

Die Installationseinrichtung kann insbesondere während der Installation einer Aufzuganlage in einem Aufzugschacht eingesetzt werden. Sie ist insbesondere dann vorteilhaft einsetzbar, wenn die Aufzuganlage keinen oberhalb des Aufzugschachts angeordneten Maschinenraum aufweist oder der Aufzugschacht so hoch ist, dass während der Installation der Aufzuganlage in unterschiedlichen Höhen eine Installationseinrichtung angeordnet werden muss. Mit einer an der Installationseinrichtung angeordneten Verlagerungsvorrichtung kann Installationsmaterial, welches bei der Installation benötigt wird, im Aufzugschacht verlagert werden. Bei dem Installationsmaterial kann es sich beispielsweise um Führungsschienen handeln, die an Schachtwänden fixiert werden und zur Führung einer Aufzugkabine dienen. Es ist auch möglich, dass eine Arbeitsplattform, auf der Monteure Installationsarbeiten vornehmen können, von der Verlagerungsvorrichtung im Aufzugschacht verlagert werden. Insbesondere dient die erfindungsgemässe Installationseinrichtung zur Verlagerung einer automatisierten Montagevorrichtung zur Durchführung von Installationen in einem Aufzugschacht, wie sie beispielsweise in der WO 2017/016783 A1 beschrieben ist.

Der erste Träger ist als ein in einer Erstreckungsrichtung der Installationseinrichtung langgestrecktes Element ausgeführt und besteht insbesondere aus Metall. Es ist auch möglich, dass der erste Träger aus einem anderen Werkstoff, beispielsweise aus einem verstärkten Kunststoff oder Karbon besteht. Der erste Träger kann beispielsweise hauptsächlich aus einem T-Träger, einem Doppel-T-Träger oder einem Rohr aufgebaut sein.

Das Abstützelement ist schwenkbar am ersten Trägerende des ersten Trägers angeordnet, wobei die zugehörige Schwenkachse insbesondere senkrecht zur Erstreckungsrichtung des ersten Trägers und in der Installationsposition der Installationseinrichtung horizontal verläuft. Das Abstützelement verfügt insbesondere über zwei, einen rechten Winkel bildende Anlageelemente. Die Anlageelemente sind dabei so ausgeführt und angeordnet, dass in der Installationsposition der Installationseinrichtung ein Anlageelement an einem Boden einer Schwelle einer Türöffnung und das andere an der an die Schwelle angrenzenden Schachtwand anliegt. Die Anlageelemente weisen insbesondere Durchgangslöcher auf, über welche sie und damit das Abstützelement mit dem Boden bzw. der Schachtwand verschraubt werden können. Wenn sich der erste Träger über das Abstützelement an der Schwelle der Türöffnung abstützt und insbesondere das Abstützelement an der Schwelle fixiert ist, kann der erste Träger um die genannte Schwenkachse in den Aufzugschacht hinein verschwenkt werden. Es ist auch möglich, dass das Abstützelement nur ein Anlageelement aufweist, mittels welchem das Abstützelement am Boden der Schwelle einer Türöffnung und das andere an der an die Schwelle angrenzenden Schachtwand und damit im Bereich der Türöffnung fixiert werden kann.

Unter der Installationsposition der Installationseinrichtung soll hier die Position der Installationseinrichtung verstanden werden, in der sie für eine Installation einer Aufzuganlage im Aufzugschacht verwendet werden kann. In der Installationsposition stützt sich der erste Träger über das erste Abstützelement an der Schwelle einer Türöffnung des Aufzugschachts ab, wobei das Abstützelement insbesondere wie oben beschrieben an der Schwelle fixiert ist. Ausserdem stützt sich der erste Träger über das zweite Trägerende an einer der genannten Türöffnung des Aufzugschachts gegenüberliegenden Schachtwand zumindest mittelbar ab. Unter einer mittelbaren Abstützung soll dabei verstanden werden, dass am zweiten Trägerende ein weiteres Abstützelement angeordnet ist, über das sich das zweite Trägerende an der Schachtwand abstützt. Es ist auch möglich, dass sich das zweite Trägerende direkt an der Schachtwand abstützt. Die Abstützung des zweiten Trägerendes erfolgt dabei insbesondere in einer Höhe oberhalb der genannten Schwelle, so dass der erste Träger ausgehend von der Schwelle nach oben geneigt angeordnet ist. Die Schachtwand gegenüber der Türöffnung kann auch einen Absatz aufweisen, auf dem der erste Träger aufliegen kann. Damit kann der erste Träger ausgehend von der Schwelle auch waagrecht oder nach unten geneigt angeordnet sein.

Die Aufnahmevorrichtung zur Aufnahme der Verlagerungsvorrichtung bildet insbesondere eine hauptsächlich plane Fläche, auf der in der Installationsposition der Installationseinrichtung zumindest ein Teil der Verlagerungsvorrichtung steht und sich dieser Teil damit von oben auf der Aufnahmevorrichtung abstützt. Sie kann als ein separates Bauteil ausgeführt sein, das mit dem Träger verbunden ist. Die Aufnahmevorrichtung kann auch einstückig mit dem Träger, also als ein integrales Bauteil des Trägers ausgeführt sein.

In Ausgestaltung der Erfindung weist die Aufnahmevorrichtung zur Aufnahme der Verlagerungsvorrichtung wenigstens ein erstes Ausrichtelement auf, das so ausgeführt und angeordnet ist, dass es in einer gegenüber der Aufnahmevorrichtung korrekten Montageposition der Verlagerungsvorrichtung mit einem zweiten Ausrichtelement der Verlagerungsvorrichtung zusammenwirkt. Damit kann vorteilhaft sichergestellt werden, dass die Verlagerungsvorrichtung in der korrekten Montageposition an der Aufnahmevorrichtung angeordnet wird.

Das erste Ausrichtelement ist insbesondere als eine Ausnehmung oder Öffnung ausgeführt, in die das als ein Fortsatz ausgeführte zweite Ausrichtelement dann eintaucht, wenn die Verlagerungsvorrichtung korrekt gegenüber der Aufnahmevorrichtung positioniert ist. Der Fortsatz kann beispielsweise als ein Stift ausgeführt sein oder durch Umbiegen eines Teils eines Bodenblechs der Verlagerungsvorrichtung oder einer an der Verlagerungsvorrichtung angeordneten Montageplatte gebildet werden. Die genannte Montageplatte ist beispielsweise unten an die Verlagerungsvorrichtung angeschraubt und kann ein- oder mehrteilig ausgeführt sein. Wenn die genannte Montageplatte mit der Verlagerungsvorrichtung verbunden, also beispielsweise verschraubt ist, kann sie als Teil der Verlagerungsvorrichtung angesehen werden.

Es ist auch möglich, dass das erste Ausrichtelement als ein Fortsatz und das zweite Ausrichtelement als eine Ausnehmung ausgeführt ist.

In Ausgestaltung der Erfindung weist die Installationseinrichtung eine von der Aufnahmevorrichtung aufgenommene Verlagerungsvorrichtung auf. Die Verlagerungsvorrichtung bildet damit einen Teil der Installationseinrichtung.

In Ausgestaltung der Erfindung weist die Verlagerungsvorrichtung wenigstens ein Führungselement auf, welches so ausgeführt und angeordnet ist, dass es bei einer Anordnung der Verlagerungsvorrichtung an der Aufnahmevorrichtung mit einer Führung der Installationseinrichtung zusammenwirkt. Es können auch mehrere Führungselemente und mehrere Führungen vorgesehen sein. Damit kann die Verlagerungsvorrichtung sicher an der Aufnahmevorrichtung angeordnet werden d.h. ohne dass die Gefahr besteht, dass die Verlagerungsvorrichtung von der Installationseinrichtung herunterrutscht und im schlimmsten Fall in den Aufzugschacht stürzt. Ausserdem kann die Verlagerungsvorrichtung besonders einfach in die korrekte Position gegenüber der Aufnahmevorrichtung gebracht werden.

Das Führungselement kann beispielsweise als ein Fortsatz und die Führung als eine Ausnehmung oder Öffnung ausgeführt sein. Der Fortsatz kann beispielsweise als ein Stift ausgeführt sein oder durch Umbiegen eines Teils eines Bodenblechs der Verlagerungsvorrichtung oder einer an der Verlagerungsvorrichtung angeordneten Montageplatte gebildet werden. Die genannte Montageplatte kann damit insbesondere das oben genannte zweite Ausrichtelement und das Führungselement aufweisen. Es ist auch möglich, dass das Führungselement als eine Ausnehmung und die Führung als ein Fortsatz ausgeführt ist.

Zum Anordnen der Verlagerungsvorrichtung an der Aufnahmevorrichtung wird die Verlagerungsvorrichtung insbesondere zunächst auf die Aufnahmevorrichtung oder den Träger aufgesetzt und anschliessend so weit gegenüber der Aufnahmevorrichtung verschoben, bis sie die korrekte Position gegenüber der Aufnahmevorrichtung erreicht hat. Das Zusammenwirken des Führungselements und der Führung erfolgt insbesondere während dem Verschieben der Verlagerungsvorrichtung.

In Ausgestaltung der Erfindung weist die Installationseinrichtung einen zweiten Träger auf, der in einem Abstand parallel zum ersten Träger angeordnet ist und die beiden Träger die genannte Führung der Installationseinrichtung bilden. Damit kann die Führung besonders einfach und kostengünstig ausgeführt sein.

Das mit der Führung zusammenwirkende Führungselement ist dann insbesondere als ein Fortsatz ausgeführt, der während der Anordnung der Verlagerungsvorrichtung in den Zwischenraum zwischen den beiden Trägern eintaucht und an den beiden Trägern entlang gleitet.

Der zweite Träger ist insbesondere identisch mit dem ersten Träger ausgeführt. Die beiden Träger werden insbesondere durch die Aufnahmevorrichtung und den weiteren Bestandteilen der Installationseinrichtung fest miteinander verbunden. Dazu sind die Aufnahmevorrichtung und die weiteren Bauteile sowohl mit dem ersten als auch mit dem zweiten Träger fest verbunden, beispielsweise verschraubt oder verklemmt. Es ist aber auch möglich, dass der erste und der zweite Träger von einem einzigen Bauteil gebildet werden.

In Ausgestaltung der Erfindung weist die Verlagerungsvorrichtung wenigstens ein Gleitelement auf, welches so ausgeführt und angeordnet ist, dass es bei einer Anordnung der Verlagerungsvorrichtung an der Aufnahmevorrichtung auf der Aufnahmevorrichtung und / oder dem ersten Träger entlanggleitet. Damit wird ein besonders einfaches Verschieben und somit eine besonders einfache Anordnung der Verlagerungsvorrichtung an der Aufnahmevorrichtung ermöglicht.

Je nach Ausführung der Aufnahmevorrichtung kann das Gleitelement zuerst auf der Aufnahmevorrichtung und anschliessend auf dem ersten und - sofern vorhanden - auf dem zweiten Träger gleiten. Es ist auch möglich, dass das Gleitelement nur auf der Aufnahmevorrichtung oder nur auf dem oder den Trägern gleitet. Es ist nicht notwendig, dass das Gleitelement während der gesamten Anordnung der Verlagerungsvorrichtung an der Aufnahmevorrichtung gleitet.

Das Gleitelement weist insbesondere eine plane Gleitfläche auf, die an einer Kante eine Rundung aufweist. Die Kante mit der Rundung ist so angeordnet, dass sie beim Aufschieben der Verlagerungsvorrichtung in Richtung zweites Trägerende vorne angeordnet ist und die Rundung ist so ausgeführt, dass sie von der Aufnahmevorrichtung oder dem Träger weggerichtet ist. Das Gleitelement kann ein Bauteil oder Bestandteil der Verlagerungsvorrichtung oder der genannten Montageplatte sein.

In Ausgestaltung der Erfindung ist ein in Richtung zweites Trägerende des ersten Trägers ausgerichteter Bereich der Verlagerungsvorrichtung mit einem Spanngurt mit dem ersten und / oder zweiten Träger verspannt. Ein Spannschloss des Spanngurts ist dabei insbesondere oben oder seitlich an der Verlagerungsvorrichtung angeordnet. Der Spanngurt kann von dem der Türöffnung zugeordneten Stockwerk angezogen und damit die Verlagerungsvorrichtung verspannt werden. Das Fixieren der Verlagerungsvorrichtung kann damit besonders sicher und auch einfach durchgeführt werden. Eine Fixierung der Verlagerungsvorrichtung an der Aufnahmevorrichtung mit Schrauben in dem in Richtung zweites Trägerende des ersten Trägers ausgerichteten Bereich wäre viel aufwändiger und auch gefährlicher, da diese an der Unterseite der Verlagerungsvorrichtung angeordnet sein müssten.

Der genannte Spanngurt ist damit an einem in den Aufzugschacht ragenden Bereich der Verlagerungsvorrichtung angeordnet. Er kann insbesondere schon vor dem Anordnen bzw. Aufschieben der Verlagerungsvorrichtung locker um die Verlagerungsvorrichtung und den oder die Träger gelegt werden.

Die Verlagerungsvorrichtung kann zusätzlich auch noch im Bereich des ersten und oder zweiten Trägerendes mit dem ersten und oder zweiten Träger verschraubt sein. Dieser Bereich ist von dem der Türöffnung zugeordneten Stockwerk einfach und gefahrlos zugänglich.

Die oben beschriebene Installationseinrichtung kann mit einem Verfahren zum Bringen einer Installationseinrichtung in eine Installationsposition in einem Aufzugschacht in eine Installationsposition in einem Aufzugschacht gebracht werden. Das Verfahren weist folgende Schritte auf:
- Aufhängen der Installationseinrichtung im Bereich einer Decke der Türöffnung, so dass das erste Trägerende ausserhalb des Aufzugschachts und das zweite Trägerende im Aufzugschacht angeordnet ist,
- Bewegen des ersten Trägerendes in Richtung Aufzugschacht,
- Fixieren des Abstützelements an der Schwelle der Türöffnung und
- Schwenken der Installationseinrichtung bis sich das zweite Trägerende an der der Türöffnung gegenüberliegenden Schachtwand zumindest mittelbar abstützt.

Mit dem Verfahren kann die Installationseinrichtung von dem der Türöffnung zugeordneten Stockwerk aus in die Installationsposition gebracht werden. Alle Verfahrensschritte können von dem genannten Stockwerk aus durchgeführt werden, ohne dass sich ein Monteur in den Schacht begeben muss. Ausserdem ist es nicht notwendig, eine weitere Verlagerungseinrichtung im Aufzugschacht vorzusehen. Die Installationseinrichtung kann damit besonders einfach und sicher in die Installationsposition gebracht werden. Die genannten Schritte werden insbesondere in der angegebenen Reihenfolge ausgeführt.

Unter einem "Aufhängen der Installationseinrichtung im Bereich einer Decke der Türöffnung" soll in diesem Zusammenhang verstanden werden, dass die Installationseinrichtung über ein Tragelement, beispielsweise in Form eines Seils oder einer Kette an einem Aufhängungselement, beispielsweise einen Haken, einen Ring oder eine Öse an der Decke der Türöffnung oder in unmittelbarer Nähe zur Decke der Türöffnung innerhalb oder ausserhalb des Aufzugschachts aufgehängt wird. Eine Länge des Tragelements ist insbesondere auch dann veränderbar, wenn die Installationseinrichtung an ihm aufgehängt ist, also in einem so genannten aufgehängten Zustand. Das Tragelement ist beispielsweise als ein so genannter Kettenflaschenzug oder Differentialflaschenzug ausgeführt.

Nach dem Aufhängen wird die Installationseinrichtung um die genannte die Aufhängung im Bereich der Decke der Türöffnung verschwenkt, indem das erste Trägerende in Richtung Aufzugschacht bewegt wird. Die Installationseinrichtung wird so weit verschwenkt, bis das Abstützelement in einer für die Fixierung an der Schwelle der Türöffnung korrekten Position angeordnet ist. Falls notwendig wird dazu auch die Länge des genannten Tragelements entsprechend verändert bzw. angepasst.

Wenn das Abstützelement die richtige Position erreicht hat, wird es insbesondere mittels Schrauben an der Schwelle der Türöffnung fixiert. Insbesondere liegt in der genannten Position des Abstützelements ein Anlageelement des Abstützelements am Boden der Schwelle und das andere Anlageelement an der Schachtwand des Aufzugschachts an und beide Anlageelemente werden mit einer oder mehreren Schrauben am Boden bzw. der Schachtwand verschraubt.

Nach der Fixierung des Abstützelements wird die Installationseinrichtung um die Schwelle der Türöffnung in den Aufzugschacht hinein verschwenkt, bis sich das zweite Trägerende an der der Türöffnung gegenüberliegenden Schachtwand zumindest mittelbar abstützt. Vor diesem Verschwenken kann insbesondere das genannte Tragelement entfernt werden und ein Seil an der Installationseinrichtung, beispielsweise an einem oder an beiden Trägern angebracht werden, mit dem das Verschwenken kontrolliert durchgeführt werden kann und die Installationseinrichtung wieder zurück in Richtung Türöffnung verschwenkt werden kann.

Es ist auch möglich, dass die die Installationseinrichtung zuerst um die Schwelle der Türöffnung in den Aufzugschacht hinein verschwenkt wird und erst anschliessend an der Schwelle der Türöffnung fixiert wird.

In Ausgestaltung des Verfahrens wird die Installationseinrichtung über ein erstes und ein zweites Tragelement aufgehängt, wobei das erste Tragelement an einem ersten Aufhängungspunkt und das zweite Tragelement an einem zweiten Aufhängungspunkt der Installationseinrichtung fixiert sind und die beiden Aufhängungspunkte in Erstreckungsrichtung der Installationseinrichtung beabstandet voneinander angeordnet sind. Damit kann die Installationseinrichtung besonders sicher und kontrolliert in seine Installationsposition gebracht werden.

Die Längen der beiden Tragelemente sind dabei insbesondere auch dann veränderbar, wenn die Installationseinrichtung an ihnen aufgehängt ist, also im aufgehängten Zustand.

In Ausgestaltung des Verfahrens weist das Verfahren die folgenden weiteren Schritte auf:
- Anordnen eines Umlenkelements im Bereich der Schwelle der Türöffnung derart, dass das Umlenkelement ein in Richtung Aufzugschacht orientiertes drittes Tragelement in eine Richtung, die vom Aufzugschacht weggerichtet ist, umlenken kann,
- Fixieren eines dritten Tragelements im Bereich des ersten Trägerendes,
- Herumführen des dritten Tragelements um das Umlenkelement und
- Bewegen des ersten Trägerendes in Richtung Aufzugschacht durch Ziehen des dritten Tragelements in die Richtung, die vom Aufzugschacht weggerichtet ist.

Damit kann die Installationseinrichtung besonders einfach und kontrolliert um die oben genannte die Aufhängung im Bereich der Decke der Türöffnung verschwenkt werden.

Unter einem "Anordnen eines Umlenkelements im Bereich der Schwelle der Türöffnung" soll in diesem Zusammenhang verstanden werden, dass das beispielsweise als eine Umlenkrolle ausgeführte Umlenkelement am Boden der Türöffnung oder in unmittelbarer Nähe zur Schwelle der Türöffnung an der Schachtwand fixiert, beispielsweise verschraubt wird. Da das erste Trägerende ausserhalb des Aufzugschachts angeordnet ist, ist die Umlenkrolle damit zwischen dem ersten Trägerende und dem Aufzugschacht angeordnet.

Das dritte Tragelement ist beispielsweise ebenfalls als ein Seil oder eine Kette ausgeführt. Aufgrund der Anordnung des ersten Trägerendes, der Umlenkrolle und dem Aufzugschacht zueinander wird durch ein Ziehen des dritten Tragelements vom Aufzugschacht weg, das erste Trägerende in Richtung Aufzugschacht bewegt.

Das Herumführen des dritten Tragelements um das Umlenkelement kann vor oder nach der Fixierung im Bereich des ersten Trägerendes durchgeführt werden. Das Ziehen des dritten Tragelements kann von einem oder mehreren Monteuren von Hand durchgeführt werden. Es ist auch möglich, dass dazu ein technisches Hilfsmittel in Form einer Winde oder eines Flaschenzugs eingesetzt wird.

In Ausgestaltung des Verfahrens wird nach erfolgreicher Durchführung der beschriebenen Schritte eine Verlagerungsvorrichtung an der Installationseinrichtung angeordnet. Damit können die vorhergehenden Schritte durchgeführt werden, ohne dass die vergleichsweise schwere Verlagerungsvorrichtung an der Installationseinrichtung angeordnet ist. Damit kann die Installationseinrichtung besonders einfach in die Installationsposition gebracht werden.

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind. Die Zeichnungen sind lediglich schematisch und nicht massstabsgetreu. Dabei zeigen:
- Fig. 1: eine Installationseinrichtung in einer Installationsposition in einem Aufzugschacht und einer angehängten automatisierten Montagevorrichtung,
- Fig. 2: eine Installationseinrichtung mit einer Verlagerungsvorrichtung in einer Seitenansicht,
- Fig. 3: eine Installationseinrichtung ohne eine Verlagerungsvorrichtung in einer Draufsicht,
- Fig. 4: eine Montageplatte einer Verlagerungsvorrichtung in einer Draufsicht,
- Fig. 5: eine Montageplatte einer Verlagerungsvorrichtung in einer Seitenansicht,
- Fig. 6: eine Installationseinrichtung in einer ersten Phase beim Bringen in die Installationsposition,
- Fig. 7: die Installationseinrichtung aus Fig. 6 in einer zweiten Phase beim Bringen in die Installationsposition.
- Fig. 8: die Installationseinrichtung aus Fig. 6 und 7 in der Installationsposition.

Gemäss Fig. 1 verfügt ein Aufzugschacht 10 für eine nicht dargestellte Aufzuganlage über eine erste, unterste Türöffnung 12, der ein erstes, unterstes Stockwerk 13 zugeordnet ist. An dieses erste, unterste Stockwerk 13 schliesst sich nach oben ein zweites Stockwerk 15 mit einer zweiten Türöffnung 14, ein drittes Stockwerk 17 mit einer dritten Türöffnung 16, ein viertes Stockwerk 19 mit einer vierten Türöffnung 18 und ein fünftes, oberstes Stockwerk 21 mit einer fünften, obersten Türöffnung 20 an.

An einer Schwelle 22, des dritten Stockwerks 17 stützt sich eine, in der Fig. 1 vereinfacht nur als ein Rechteck dargestellte Installationseinrichtung 24 schräg nach oben in den Aufzugschacht 10 hinein ab. Die Installationseinrichtung 24 stützt sich ausserdem an einer der dritten Schachtöffnung 16 gegenüberliegenden Schachtwand 26 ab. Über ein Lastmittel 28, beispielsweise in Form eines Seils oder eine Kette ist an der Installationseinrichtung 24 eine automatisierten Montagevorrichtung 30 aufgehängt, mittels welcher zumindest teilautomatisiert Montageschritte im Aufzugschacht 10 ausgeführt werden können. Die Montagevorrichtung 30 kann beispielsweise entsprechend einer in der WO 2017/016783 A1 beschriebenen Montagevorrichtung ausgeführt sein. Die Montagevorrichtung 30 kann mittels einer in der Fig. 1 nicht dargestellten Verlagerungsvorrichtung der Installationseinrichtung 24 im Aufzugschacht 10 vertikal verlagert werden. Die Montagevorrichtung 30 kann damit in der in der Fig. 1 dargestellten Position der Installationseinrichtung 24 im Aufzugschacht 10 Montagearbeiten auf Höhe des ersten und zweiten Stockwerks 13, 15 durchführen.

Um auch weiter oben im Aufzugschacht 10 Montagearbeiten durchführen zu können, kann die Installationseinrichtung 24 am fünften Stockwerk 21 in die Installationsposition gebracht werden. Vor dem Abbau der Installationseinrichtung 24 am dritten Stockwerk 17 kann die Montagevorrichtung 30 auf dem zweiten Stockwerk 15 zwischengelagert werden. Wenn die Installationseinrichtung 24 am fünften Stockwerk 21 wieder in die Installationsposition gebracht wurde, kann die Montagevorrichtung 30 vom zweiten Stockwerk 15 wieder in den Aufzugschacht 10 gebracht werden.

In der Realität weisen Aufzugschächte, in denen eine derartige Installationseinrichtung und eine automatisierte Montagevorrichtung eingesetzt werden, deutlich mehr als 5 Stockwerke, beispielsweise mindestens 15 Stockwerke auf. Die Installationseinrichtung kann die Montagevorrichtung insbesondere auch über mehr als 2 Stockwerke, beispielsweise 30 Stockwerke oder ca. 100 m verlagern.

Gemäss Fig. 2 und Fig. 3 verfügt die Installationseinrichtung 24 über einen ersten Träger 32, an dessen ersten Ende 34 ein Abstützelement 36 schwenkbar angeordnet ist. Die Schwenkachse verläuft dabei in der Fig. 2 senkrecht zur Darstellungsebene. Das Abstützelement 36 verfügt über ein erstes, flaches Anlageelement 38, das in der Installationsposition der Installationseinrichtung 24 an einem Boden eines Stockwerks anliegt und mit Schrauben am Boden fixiert wird. Das Abstützelement 36 verfügt ausserdem über ein zweites, flaches Anlageelement 40, das senkrecht zum ersten Anlageelement 38 angeordnet ist und in der Installationsposition der Installationseinrichtung 24 an die mit dem Boden des Stockwerks die Schwelle bildenden Schachtwand anliegt und mit Schrauben an dieser fixiert wird.

Parallel und mit einem Abstand zum ersten Träger 32 ist ein zweiter Träger 33 angeordnet, der identisch wie der erste Träger 32 aufgebaut ist. Der genannte Abstand zwischen den beiden Trägern 32, 33 kann beispielsweise zwischen 400 mm und 800 mm betragen.

Am dem ersten Trägerende 34 gegenüberliegenden zweiten Trägerende 42 ist ein erster Querträger 44 angeordnet, an dem ein nicht dargestelltes Hängekabel und eine nicht dargestellte Sicherheitsleine zum Auslösen einer Sicherheitsbremse der automatisierten Montageeinrichtung befestigt werden können. Der erste Querträger 44 ist mit beiden Trägern 32, 33 verschraubt, so dass er den oben genannten Abstand zwischen den Trägern 32, 33 sicherstellt. Der erste Querträger kann auch wie die weiter unten genannten Bauteile der Installationseinrichtung mit geeigneten Halterungen mit den Trägern verklemmt werden.

Im Bereich des ersten Trägerendes 34 ist eine Aufnahmevorrichtung 46 angeordnet, welche eine Verlagerungsvorrichtung 48 in Form einer elektrischen Winde aufnimmt. Die Aufnahmevorrichtung 46 besteht aus einer hauptsächlich planen Platte aus Metall, die mit den Trägern 32, 33 verschraubt ist und damit ebenfalls den oben genannten Abstand zwischen den Trägern 32, 33 sicherstellt. In der Fig. 2 ist die Aufnahmevorrichtung 46 an einer Oberseite 47 der Installationseinrichtung 24 angeordnet, so dass sie in der Installationsposition der Installationseinrichtung 34 an der Oberseite 47 der Installationseinrichtung 24 angeordnet ist. In der Fig. 2 ist auf der Aufnahmevorrichtung 46 und den beiden Trägern 32, 33 die Verlagerungsvorrichtung 48 angeordnet, sie stützt sich damit in der Fig. 2 und somit in der Installationsposition der Installationseinrichtung 24 von oben auf der Aufnahmevorrichtung 46 und auf den Trägern 32, 34 ab. Die Aufnahmevorrichtung könnte auch so ausgeführt sein, dass sich die Verlagerungsvorrichtung ausschliesslich auf der Aufnahmevorrichtung abstützt. Ein in Richtung zweites Trägerende 42 des ersten Trägers 32 ausgerichteter Bereich 50 der Verlagerungsvorrichtung 48 ist mit einem Spanngurt 52 mit dem ersten und zweiten Träger 32, 33 verspannt.

Ungefähr mittig zwischen dem ersten Trägerende 34 und dem zweiten Trägerende 42 ist eine Umlenkrolle 54 angeordnet. Die Umlenkrolle 54 ist in einem Gehäuse 56 gelagert, das mit den beiden Trägern 32, 33 verschraubt ist. Die Umlenkrolle 54 ist so angeordnet, dass sie zwischen die beiden Trägern 32, 33 eintaucht und ein von der Verlagerungsvorrichtung 48 kommendes Tragmittel 28 so umlenkt, dass es nach der Umlenkrolle 54 senkrecht nach unten verläuft. Die Umlenkrolle 54 ist so angeordnet, dass in der Installationsposition der Installationseinrichtung 24 das Tragmittel 28 ungefähr in der Mitte des Aufzugschachts 10 angeordnet ist.

Zwischen der Umlenkrolle 54 und dem zweiten Trägerende 42 ist ein zweiter Querträger 58 angeordnet und mit den Trägern 32, 33 verschraubt. Der zweite Querträger 58 verfügt über eine Öse 60, an der ein nicht dargestelltes Seil befestigt werden kann. Mittels dieses Seils kann das Verschwenken der Installationseinrichtung in die Installationsposition und aus ihr heraus kontrolliert durchgeführt werden.

In Fig. 3 ist die Verlagerungsvorrichtung 48 nicht dargestellt, so dass zwei erste, als Öffnungen ausgeführte Ausrichtelemente 62 der Aufnahmevorrichtung 46 zu sehen sind. Die beiden ersten Ausrichtelemente 62 wirken mit zwei zweiten als Fortsätze ausgeführte Ausrichtelementen 64 einer in den Fig. 4 und 5 dargestellten Montageplatte 65 zusammen. Die Montageplatte 65 ist von unten an die Verlagerungsvorrichtung 48 geschraubt, so dass sie im montierten Zustand der Installationseinrichtung 24 zwischen der Verlagerungsvorrichtung 48 und der Aufnahmevorrichtung 46 bzw. den Trägern 32, 33 angeordnet ist. Die Montageplatte 65 weist eine hauptsächlich T-förmige Grundform auf und besteht aus einer wenige Millimeter dicken Metallplatte, wobei die zweiten Ausrichtelemente 64 durch Umbiegen von entsprechenden Teilen der Metallplatte gebildet wurden. Die ersten Ausrichtelemente 62 und die zweiten Ausrichtelemente 64 sind dabei so angeordnet, dass die zweiten Ausrichtelemente 64 dann in die ersten Ausrichtelemente 62 eintauchen, wenn die Montageplatte 65 und damit die Verlagerungsvorrichtung 48 in einer korrekten Montageposition gegenüber der Aufnahmevorrichtung 46 positioniert ist. Das Eintauchen kann als ein Zusammenwirken der Ausrichtelemente 62, 64 bezeichnet werden. Ist die genannte korrekte Montageposition erreicht, kann die Aufnahmevorrichtung 46 mit der Montageplatte 65 und damit mit der Verlagerungsvorrichtung 48 verschraubt werden.

Die Montageplatte 65 und damit das Verlagerungselement 48 weist ausserdem ein Führungselement 66 auf. Das Führungselement 66 ist ebenfalls als ein Fortsatz ausgebildet und wird analog zu den zweiten Ausrichtelementen 64 durch Umbiegen eines entsprechenden Teils der Metallplatte gebildet. Das Führungselement 66 ist so ausgeführt und angeordnet, dass es bei einem Aufschieben der Verlagerungsvorrichtung 48 und damit der Montageplatte 65 auf die Aufnahmevorrichtung 46 und die Träger 32, 33 zwischen die Träger 32, 33 eintaucht und seitlich an ihnen anliegt. Die beiden Träger 32, 33 bilden damit eine Führung 70 der Installationseinrichtung 24, die bei einer Anordnung der Verlagerungsvorrichtung 48 an der Installationseinrichtung 24 mit dem Führungselement 66 zusammenwirkt.

Die Montageplatte 65 und damit das Verlagerungselement 48 weist ausserdem zwei Gleitelemente 72 auf, die an den beiden äusseren Enden der T-förmigen Montageplatte 65 angeordnet sind. Die Gleitelemente 72 sind leicht nach oben gebogen, so dass sie beim Anordnung der Verlagerungsvorrichtung 48 an der Installationseinrichtung 24 auf den beiden Trägern 32, 33 gut gleiten können.

Anhand der Fig. 6, 7 und 8 wird beschrieben, wie die Installationseinrichtung 24 besonders einfach und sicher in ihre Installationsposition innerhalb des Aufzugschachts 10 gebracht werden kann.

Wie in Fig. 6 dargestellt, wird zunächst ein Umlenkelement 74 in Form einer Umlenkrolle direkt unterhalb der Schwelle 22 des Stockwerks 17 und damit im Bereich der Schwelle 22 der Türöffnung 16 fixiert, beispielsweise verschraubt. Anschliessend wird die Installationseinrichtung 24 mittels zwei als Kettenflaschenzüge ausgeführter Tragelemente 76 an einer Decke 78 der Türöffnung 16 so aufgehängt, dass das erste Trägerende 34 ausserhalb und das zweite Trägerende 42 innerhalb des Aufzugschachts 10 angeordnet ist. Die beiden Tragelemente 76 sind an zwei Aufhängungspunkten 75, 77 der Installationseinrichtung 24 fixiert. Als erster Aufhängungspunkt 75 dient die Aufnahmevorrichtung 46 und als zweiter Aufhängungspunkt 77 die Öse 60 am zweiten Querträger 58.

Dann wird ein drittes Tragmittel 80 in Form eines Seils am ersten Trägerende 34 befestigt und um das Umlenkelement 74 geführt. Durch Ziehen an einem dem ersten Trägerende 34 entgegengesetzten Endes des dritten Tragelements 80 in eine Richtung 82, die vom Aufzugschacht 10 weggerichtet ist, wird die Installationseinrichtung 24 um die Decke 78 der Türöffnung 16 verschwenkt. Damit wird das erste Trägerende 34 in Richtung Aufzugschacht 10 bewegt.

Die Installationseinrichtung 24 wird so weit verschwenkt, bis das Abstützelement in einer für die Fixierung an der Schwelle 22 der Türöffnung 16 korrekten Position angeordnet ist. Falls notwendig wird dazu auch die Länge eines oder beider Tragelemente 76 entsprechend verändert bzw. angepasst.

Wenn das Abstützelement die richtige Position erreicht hat, wird es mittels Schrauben an der Schwelle 22 der Türöffnung 16 fixiert. Diese Position ist in der Fig. 7 dargestellt

Nach der Fixierung des Abstützelements wird die Installationseinrichtung 24 um die Schwelle 22 der Türöffnung 16 in den Aufzugschacht 10 hinein verschwenkt, bis sich das zweite Trägerende 42 an der der Türöffnung 16 gegenüberliegenden Schachtwand 26 abstützt, womit die in Fig. 8 dargestellte Installationsposition der Installationseinrichtung 24 erreicht ist. Vor diesem Verschwenken werden die Tragelemente 76, 80 entfernt und ein nicht dargestelltes Seil an der Öse 60 der Installationseinrichtung 24 angebracht, mit dem das Verschwenken kontrolliert durchgeführt wird.

Nachdem die Installationseinrichtung 24 ihre Installationsposition erreicht hat, wird die Verlagerungsvorrichtung 48 an der Installationseinrichtung 24 angeordnet. Dazu wird die Verlagerungsvorrichtung 48 mit der angeschraubten Montageplatte 65 zuerst von oben auf der Aufnahmevorrichtung 46 aufgesetzt. Anschliessend wird der Spanngurt 52 locker um die Verlagerungsvorrichtung 48 und die beiden Träger 32, 33 geführt und der Spanngurt 52 geschlossen. Dann wird die Verlagerungsvorrichtung 48 in die korrekte Position geschoben. Ist die korrekte Position erreicht, wird die Verlagerungsvorrichtung 48 mit der Aufnahmevorrichtung 46 verschraubt und der Spanngurt 52 angezogen. Die Verlagerungsvorrichtung 48 ist damit sicher an der Installationseinrichtung 24 fixiert.

Um das Tragmittel 28 um die Umlenkrolle 54 führen zu können, wird die gesamte Installationseinrichtung 24 mit dem oben genannten Seil in Richtung Türöffnung 16 verschwenkt und anschliessend wieder in die Installationsposition gebracht. Das Verschwenken in Richtung Türöffnung 16 kann wiederholt werden, beispielsweise wenn weitere Teile, die mittels des Tragmittels 28 von weiter unten im Aufzugschacht 10 hochtransportiert wurden, an der Installationseinrichtung 24 angeordnet werden sollen.

Wenn die Installationseinrichtung wieder aus dem Aufzugschacht entfernt und von der Schwelle gelöst werden soll, so kann dies in umgekehrter Reihenfolge wie das Bringen der Installationseinrichtung in die Installationsposition durchgeführt werden. Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei daraufhingewiesen, dass, innerhalb des Schutzumfangs der beigefügten Ansprüche, Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Installationseinrichtung (24) für eine Verwendung in einem Aufzugschacht (10) mit
- einem ersten Träger (32), welcher ein erstes Trägerende (34) und ein zweites Trägerende (42) aufweist,
- einem Abstützelement (36), welches am ersten Trägerende (34) schwenkbar angeordnet ist und
- einer Aufnahmevorrichtung (46) zur Aufnahme einer Verlagerungsvorrichtung (48), mittels welcher Installationsmaterial (30) im Aufzugschacht (10) verlagert werden kann,
wobei
- das Abstützelement (36) so ausgeführt und angeordnet ist, dass sich der erste Träger (32) in einer Installationsposition der Installationseinrichtung (24) über das Abstützelement (36) im Bereich einer Türöffnung (12, 14, 16, 18, 20) des Aufzugschachts (10) abstützen kann,
- das zweite Trägerende (42) so ausgeführt ist, dass sich der erste Träger (32) in der Installationsposition der Installationseinrichtung (24) über das zweite Trägerende (42) an einer der genannten Türöffnung (12, 14, 16, 18, 20) des Aufzugschachts (10) gegenüberliegenden Schachtwand (26) zumindest mittelbar abstützen kann,
wobei die Aufnahmevorrichtung (46) zur Aufnahme der Verlagerungsvorrichtung (48) so ausgeführt und in der Installationsposition der Installationseinrichtung (24) so an einer Oberseite (47) der Installationseinrichtung (24) angeordnet ist, dass sich eine von der Aufnahmevorrichtung (46) aufgenommene Verlagerungsvorrichtung (48) in der Installationsposition der Installationseinrichtung (24) von oben auf der Aufnahmevorrichtung (46) abstützt, und
die Installationseinrichtung (24) eine Umlenkrolle (54) aufweist, welche so ausgeführt und angeordnet ist, dass sie ein Tragmittel (28) einer von der Aufnahmevorrichtung (46) aufgenommenen Verlagerungsvorrichtung (48) umlenken kann, wobei die Installationseinrichtung (24) eine von der Aufnahmevorrichtung (46) aufgenommene Verlagerungsvorrichtung (48, 65) aufweist und die Verlagerungsvorrichtung (48, 65) wenigstens ein Führungselement (66) aufweist, welches so ausgeführt und angeordnet ist, dass es bei einer Anordnung der Verlagerungsvorrichtung (48, 65) an der Aufnahmevorrichtung (46) mit einer Führung (70) der Installationseinrichtung (24) zusammenwirkt.

2. Installationseinrichtung nach Anspruch 1,
**dadurch gekennzeichnet, dass**
das Abstützelement (36) so ausgeführt und angeordnet ist, dass sich der erste Träger (32) in der Installationsposition der Installationseinrichtung (24) über das Abstützelement (36) an einer Schwelle (22) einer Türöffnung (12, 14, 16, 18, 20) des Aufzugschachts (10) abstützen kann.

3. Installationseinrichtung nach Anspruch 1 oder 2,
**dadurch gekennzeichnet, dass**
die Aufnahmevorrichtung (46) zur Aufnahme der Verlagerungsvorrichtung (48) wenigstens ein erstes Ausrichtelement (62) aufweist, das so ausgeführt und angeordnet ist, dass es in einer gegenüber der Aufnahmevorrichtung (46) korrekten Montageposition der Verlagerungsvorrichtung (48, 65) mit einem zweiten Ausrichtelement (64) der Verlagerungsvorrichtung (48, 65) zusammenwirkt.

4. Installationseinrichtung nach Anspruch 1, 2 oder 3,
**dadurch gekennzeichnet, dass**
die Installationseinrichtung (24) einen zweiten Träger (33) aufweist, der in einem Abstand parallel zum ersten Träger (32) angeordnet ist und die beiden Träger (32, 33) die genannte Führung (70) der Installationseinrichtung (24) bilden.

5. Installationseinrichtung nach einem der Ansprüche 1 bis 4,
**dadurch gekennzeichnet, dass**
die Verlagerungsvorrichtung (48, 65) wenigstens ein Gleitelement (72) aufweist, welches so ausgeführt und angeordnet ist, dass es bei einer Anordnung der Verlagerungsvorrichtung (48, 65) an der Aufnahmevorrichtung (46) auf der Aufnahmevorrichtung (46) und / oder dem ersten Träger (32) entlanggleitet.

6. Installationseinrichtung nach einem der Ansprüche 1 bis 5,
**dadurch gekennzeichnet, dass**
ein in Richtung zweites Trägerende (42) des ersten Trägers (32) ausgerichteter Bereich (50) der Verlagerungsvorrichtung (48, 65) mit einem Spanngurt (52) mit dem ersten Träger (32) verspannt ist.

## Claims

1. Installation apparatus (24) for use in an elevator shaft (10), comprising
- a first carrier (32) which has a first carrier end (34) and a second carrier end (42),
- a support element (36) which is pivotably arranged on the first carrier end (34) and
- a receiving device (46) for receiving a displacement device (48) by means of which installation material (30) can be displaced in the elevator shaft (10),
wherein
- the support element (36) is configured and arranged such that, in an installation position of the installation apparatus (24), the first carrier (32) can be supported by the support element (36) in the region of a door opening (12, 14, 16, 18, 20) of the elevator shaft (10),
- the second carrier end (42) is configured such that, in the installation position of the installation apparatus (24), the first carrier (32) can be at least indirectly supported by the second carrier end (42) on a shaft wall (26) opposite the aforementioned door opening (12, 14, 16, 18, 20) of the elevator shaft (10), wherein the receiving device (46) for receiving the displacement device (48) is configured and, in the installation position of the installation apparatus (24), is arranged on an upper face (47) of the installation apparatus (24) such that, in the installation position of the installation apparatus (24), a displacement device (48) received by the receiving device (46) is supported from above on the receiving device (46), and
the installation apparatus (24) has a deflection roller (54) which is configured and arranged such that it can deflect a suspension means (28) of a displacement device (48) received by the receiving device (46),
wherein the installation apparatus (24) has a displacement device (48, 65) received by the receiving device (46) and
the displacement device (48, 65) has at least one guide element (66) which is configured and arranged such that it interacts with a guide (70) of the installation apparatus (24) when the displacement device (48, 65) is arranged on the receiving device (46).

2. Installation apparatus according to claim 1, **characterized in that** the support element (36) is configured and arranged such that, in the installation position of the installation apparatus (24), the first carrier (32) can be supported by the support element (36) on a threshold (22) of a door opening (12, 14, 16, 18, 20) of the elevator shaft (10).

3. Installation apparatus according to claim 1 or 2, **characterized in that** the receiving device (46) for receiving the displacement device (48) has at least one first alignment element (62) which is configured and arranged such that it interacts with a second alignment element (64) of the displacement device (48, 65) in a mounting position of the displacement device (48, 65) which is correct with respect to the receiving device (46).

4. Installation apparatus according to claim 1, 2 or 3, **characterized in that** the installation apparatus (24) has a second carrier (33) which is arranged at a distance from and parallel to the first carrier (32) and the two carriers (32, 33) form the aforementioned guide (70) of the installation apparatus (24).

5. Installation apparatus according to any of claims 1 to 4, **characterized in that** the displacement device (48, 65) has at least one sliding element (72) which is configured and arranged in such a way that it slides along on the receiving device (46) and/or the first carrier (32) when the displacement device (48, 65) is arranged on the receiving device (46).

6. Installation apparatus according to any of claims 1 to 5, **characterized in that** a region (50) of the displacement device (48, 65) that is oriented in the direction of the second carrier end (42) of the first carrier (32) is clamped to the first carrier (32) by a tension belt (52).

## Revendications

1. Dispositif d'installation (24) à utiliser dans une cage d'ascenseur (10) comportant
- un premier support (32) qui présente une première extrémité de support (34) et une seconde extrémité de support (42),
- un élément de soutien (36) qui est disposé de manière pivotante sur la première extrémité de support (34) et
- un dispositif de réception (46) pour recevoir un dispositif de déplacement (48) permettant de déplacer un matériau d'installation (30) dans la cage d'ascenseur (10),
- l'élément de soutien (36) étant conçu et agencé de telle sorte que le premier support (32) peut être soutenu sur l'élément de soutien (36) dans une zone d'une ouverture de porte (12, 14, 16, 18, 20) de la cage d'ascenseur (10) dans une position d'installation du dispositif d'installation (24),
- la seconde extrémité de support (42) étant conçue de telle sorte que le premier support (32) peut être au moins indirectement soutenu sur la seconde extrémité de support (42) sur une paroi de cage (26) opposée à l'une desdites ouvertures de porte (12, 14, 16, 18, 20) de la cage d'ascenseur (10) dans la position d'installation du dispositif d'installation (24),
le dispositif de réception (46) étant conçu pour recevoir le dispositif de déplacement (48) et étant agencé dans la position d'installation du dispositif d'installation (24) sur un côté supérieur (47) du dispositif d'installation (24) de telle sorte qu'un dispositif de déplacement (48) reçu par le dispositif de réception (46) est soutenu par le haut sur le dispositif de réception (46) dans la position d'installation du dispositif d'installation (24), et le dispositif d'installation (24) présentant une poulie de renvoi (54) qui est conçue et agencée de manière à réorienter un moyen de support (28) du dispositif de déplacement (48) reçu par le dispositif de réception (46),
le dispositif d'installation (24) présentant un dispositif de déplacement (48, 65) reçu par le dispositif de réception (46) et le dispositif de déplacement (48, 65) présentant au moins un élément de guidage (66), lequel est conçu et agencé de manière à interagir avec un guide (70) du dispositif d'installation (24) lorsque le dispositif de déplacement (48, 65) est agencé sur le dispositif de réception (46).

2. Dispositif d'installation selon la revendication 1,
**caractérisé en ce que**
l'élément de soutien (36) est conçu et agencé de telle sorte que le premier support (32) peut être soutenu sur l'élément de soutien (36) sur un seuil (22) d'une ouverture de porte (12, 14, 16, 18, 20) de la cage d'ascenseur (10) dans la position d'installation du dispositif d'installation (24).

3. Dispositif d'installation selon la revendication 1 ou 2,
**caractérisé en ce que**
le dispositif de réception (46) présente au moins un premier élément d'alignement (62) pour recevoir le dispositif de déplacement (48), lequel élément d'alignement est conçu et agencé de manière à coopérer avec un second élément d'alignement (64) du dispositif de déplacement (48, 65) dans une position de montage correcte du dispositif de déplacement (48, 65) par rapport au dispositif de réception (46).

4. Dispositif d'installation selon la revendication 1, 2 ou 3,
**caractérisé en ce que**
le dispositif d'installation (24) présente un second support (33) qui est disposé à une distance parallèle au premier support (32) et les deux supports (32, 33) forment ledit guidage (70) du dispositif d'installation (24).

5. Dispositif d'installation selon l'une des revendications 1 à 4,
**caractérisé en ce que**
le dispositif de déplacement (48, 65) présente au moins un élément coulissant (72) qui est conçu et agencé de telle sorte que, lorsque le dispositif de déplacement (48, 65) est disposé sur le dispositif de réception (46), ledit élément coulissant glisse le long du dispositif de réception (46) et/ou du premier support (32).

6. Dispositif d'installation selon l'une des revendications 1 à 5,
**caractérisé en ce**
**qu'**une zone (50) du dispositif de déplacement (48, 65) alignée en direction de la seconde extrémité de support (42) du premier support (32) est reliée de façon contrainte au premier support (32) par une sangle de serrage (52).
